# EUROPÄISCHE PATENTSCHRIFT

(11) **EP 2 929 233 B1**
(45) Veröffentlichungstag und Bekanntmachung des Hinweises auf die Patenterteilung: **28.09.2022**
(21) Anmeldenummer: 13799211.1
(22) Anmeldetag: 28.11.2013
(51) Int. Cl.: F21L 4/02, F21L 4/04, F21Y 115/10

(54) **TRAGBARE HANDLEUCHTE**
PORTABLE HAND LAMP
LAMPE TORCHE PORTATIVE

(30) Priorität: 06.12.2012 DE 102012023935
(43) Veröffentlichungstag der Anmeldung: 14.10.2015
(73) Patentinhaber: Eaton Intelligent Power Limited, Dublin 4 (IE)
(72) Erfinder: GERBIG, Christian, 69412 Eberbach (DE); FRÜCHT, Johannes, 59494 Soest-Ampen (DE)
(74) Vertreter: Novagraaf Group
(86) Internationale Anmeldenummer: PCT/EP2013/003603
(87) Internationale Veröffentlichungsnummer: WO 2014/086467

(56) Entgegenhaltungen:
- EP-A1- 1 990 572
- WO-A1-2007/071110
- DE-U1-202005 014 913
- US-A1- 2007 159 008

## Beschreibung

Die Erfindung betrifft eine tragbare Handleuchte mit einem Leuchtengehäuse und einem am Leuchtengehäuse angeordneten Handgriff.

Eine Leuchte mit den Merkmalen des Oberbegriffs des Patentanspruchs 1 ist der US 2007/0159008 A1 entnehmbar. In dieser Druckschrift wird eine tragbare Handleuchte mit einem am oberen Ende gebildeten Lichtaustritt und einem seitlichen Lichtaustritt offenbart. Durch den seitlichen Lichtaustritt wird ein bestimmtes Strahlungsmuster erzeugt, wozu die einzelnen Lichtquellen mit direkt zugeordneter Linse unterschiedlich ausgerichtet sind. Die erfindungsgemäße Handleuchte beinhaltet die Merkmale des Patentanspruchs 1.

Um in einfacher Weise sowohl ein Suchlicht als auch ein Arbeitslicht mittels der Handleuchte zu realisieren, weist dieses Gehäuse zwei Lichtaustrittsöffnungen auf, denen jeweils eine Lichtquelle und eine Linseneinrichtung im Gehäuseinneren zugeordnet ist. Die jeweilige Lichtquelle ist zumindest eine LED (lichtemittierende Diode). Die Lichtquellen können gemeinsam auf einer Leiterkarte zur elektrischen Versorgung und Steuerung angeordnet sein.

Dadurch ergibt sich eine kompakte Handleuchte mit der Realisierung von Suchlicht und Arbeitslicht in einer Handleuchte, wobei Suchlicht und Arbeitslicht jeweils eine separate Lichtaustrittsöffnung und eine separate Lichtquelle verwenden.

Durch die Verwendung nur einer Leiterkarte wird insgesamt der Aufbau der Handleuchte vereinfacht, wobei diese eine Leiterkarte zur elektrischen Versorgung und Steuerung beider Lichtquellen vorgesehen ist.

Um in diesem Zusammenhang in einfacher Weise die Lichtquellen und auch die Leiterkarte ausreichend kühlen zu können, ist die Leiterkarte auf einem Kühlkörper angeordnet. Ein solcher Kühlkörper kann Kühllamellen oder dergleichen aufweisen.

Um die Anordnung von Leiterkarte und Kühlkörper innerhalb des Gehäuseinneren zu vereinfachen, sind Leiterkarte und Kühlkörper mit einem Linsenhalter zur Halterung der Linseneinrichtung verbunden. Die Verbindung kann dadurch erfolgen, dass bspw. der Kühlkörper integral mit dem Linsenhalter ausgebildet ist, und nur die Leiterkarte entsprechend auf dem Kühlkörper anzuordnen ist. Ebenfalls denkbar ist ein Verschrauben von bspw. Kühlkörper und Linsenhalter, wobei die Leiterkarte auf dem Kühlkörper angeordnet ist. Andere Möglichkeiten zur Verbindung von Leiterkarte und Kühlkörper mit dem Linsenhalter sind ebenfalls möglich.

Die Linseneinrichtung kann in unterschiedlicher Weise ausgebildet sein. Um eine Fokussierung für Suchlicht und Arbeitslicht zu vereinfachen, weist die Linseneinrichtung zwei jeweils einer der Lichtaustrittsöffnungen zugeordnete Linsen auf. D. h., die eine Linse mit zugeordneter LED ermöglicht das Suchlicht und die andere Linse mit zugeordneter LED das Arbeitslicht.

In diesem Zusammenhang besteht die Möglichkeit, dass die Linsen in unterschiedlichen Entfernungen zur jeweiligen Lichtquelle angeordnet und vom Linsenhalter gehalten sind. Die Anordnung muss nicht statisch sein, sondern kann ggf. zur Änderung der Fokussierung variabel sein. Um den Linsenhalter in einfacher Weise im Gehäuseinneren anordnen zu können, kann der Linsenhalter im Gehäuseinnern lösbar angeordnet sein. Eine solche lösbare Anordnung kann bspw. durch Einschrauben des Linsenhalters in das Gehäuse oder durch andere Befestigungsmaßnahmen erfolgen.

Dabei ist es insbesondere als vorteilhaft anzusehen, wenn ggf. der Linsenhalter mit Linsen, Kühlkörper und Leiterkarte als Austauschmodul ausgebildet ist. D. h., das gesamte Austauschmodul ist sowohl einfach in die Handleuchte einsetzbar als auch ggf. austauschbar. Weiterhin ist das entsprechende Austauschmodul aus Einzelteilen zusammensetzbar, s. die obigen Ausführungen und insbesondere Leiterkarte, Kühlkörper und Linsenhalter sowie vom Linsenhalter gehaltene Linsen als Einzelteile.

Um eine entsprechende Wärmeübertragung zwischen Leiterkarte und Kühlkörper zu verbessern, kann eine Wärmeleiteinrichtung wie Wärmeleitfolie, Wärmepaste oder dergleichen zwischen diesen angeordnet sein.

Um ggf. auf eine zusätzliche Fokussierung von Suchlicht bzw. Arbeitslicht zu verzichten, kann ein Abstand zwischen Linse und zugehöriger Lichtquelle fest vorgegeben sein. Diese kann für sowohl Suchlicht als auch Arbeitslicht oder auch nur für eins dieser Lichter gelten. D. h., bei einem solchen festen Abstand ist eine Fokussierung nicht notwendig, sonder die Linse ist jeweils so angeordnet, dass bspw. die entsprechende Lichtquelle bereits im Brennpunkt der Linse angeordnet ist.

Bei Einsatz der Handleuchte könnte eine Lichtquelle ausfallen. Um in diesem Zusammenhang zu verhindern, dass weiterhin eine ausreichende Beleuchtung möglich ist, ist es vorgesehen dass bei Ausfall einer Lichtquelle auf die andere Lichtquelle automatisch umschaltbar ist.

Es besteht die Möglichkeit, eine zusätzliche optische oder akustische Anzeigeeinrichtung an der Handleuchte vorzusehen, die bspw. bei unzureichender Batteriekapazität ein Signal abgibt. In Reaktion auf ein solches Signal kann dann ein Wiederaufladen der Handleuchte über ein entsprechendes Ladegerät erfolgen. Es besteht ebenfalls die Möglichkeit, dass zumindest eine der Lichtquellen von Suchlicht oder Arbeitslicht als Batteriekapazitätsanzeigeleuchte einsetzbar ist. In diesem Zusammenhang kann es insbesondere als vorteilhaft angesehen werden, wenn zumindest eine Lichtquelle bei einer Batteriekapazität unter einem vorgegebenen Sollwert in einen Blinkmodus umschaltbar ist. D. h., auch bei direktem Einsatz der Handleuchte erfolgt ein Hinweis auf eine Batteriekapazität in einem kritischen Bereich, in dem bspw. Suchlicht bzw. Arbeitslicht im Blinkmodus arbeiten. Daraufhin kann der Benutzer der Handleuchte einen entsprechenden Ladevorgang durchführen. Der Blinkmodus kann ein Dauerblinken oder auch nur ein kurzzeitiges Blinken umfassen. Bei einem kurzzeitigen Blinken erfolgt entsprechend nur eine kurzzeitige Unterbrechung des Suchlichtes bzw. Arbeitslichtes, das ansonsten im Dauerbetrieb arbeitet.

Hinsichtlich der Leiterkarte wurde bereits ausgesagt, dass diese zur elektrischen Versorgung und auch Steuerung der entsprechenden Lichtquellen ausgebildet ist. Eine solche Steuerung kann eine Überwachung der Handleuchte umfassen, sodass bspw. insbesondere nach einem Einschalten der Handleuchte ein Selbsttest durchführbar ist. Es besteht ebenfalls die Möglichkeit, da zur Verlängerung der Einsatzzeit der Handleuchte eine automatische Reduzierung der Lichtintensität erfolgt, was bspw. dann möglich ist, wenn ein Benutzer der Handleuchte sich nach einer gewissen Zeit durch Adaption seiner Augen an eine verminderte Umgebungshelligkeit gewöhnt hat.

Um die Handleuchte besser handhaben zu können und ggf. in einfacher Weise nach oben und unten ohne Gewichtsbelastung durch Batterien oder dergleichen verschwenken zu können, kann das Leuchtengehäuse aus einem oberen Leuchtenkopfgehäuseteil an einen unteren Batteriegehäuseteil gebildet sein, welche insbesondere verschwenkbar miteinander verbunden sind. D. h., bei einer solchen Verschwenkbarkeit könnte das Leuchtenkopfteil relativ zum Batteriegehäuseteil verschwenkt werden, ohne dass das Batteriegehäuseteil die Schwenkbewegung mitmacht. Dies kann durch eine Schwenkachse zwischen den beiden Gehäuseteilen oder auch durch eine kardanische Verbindung zwischen diesen realisiert werden.

Im Folgenden wird ein vorteilhaftes Ausführungsbeispiel der Erfindung anhand einer der in der Zeichnung beigefügten Figuren näher beschrieben.

Es zeigen:
- Fig. 1: eine perspektivische Ansicht einer erfindungsgemäßen tragbaren Handleuchte von einer Seite her und
- Fig. 2: einen Längsschnitt durch die Handleuchte nach Fig. 1.

Figur 1 zeigt in der perspektivischen Seitenansicht ein Ausführungsbeispiel einer tragbaren Handleuchte 1 gemäß Erfindung. Diese weist ein Leuchtengehäuse 2 auf, das sich aus einem oberen Leuchtenkopfgehäuseteil 19 und einem unteren Batteriegehäuseteil 20 zusammensetzt. Zwischen den beiden Gehäuseteilen 19, 20 ist ein Schwenklager 21 angeordnet, das ein Verschwenken beider Gehäuseteile relativ zueinander ermöglicht.

Im unteren Batteriegehäuseteil 20 ist eine entsprechende Anzahl von Batterien und insbesondere wiederaufladbaren Batterien angeordnet. Ein Wiederaufladen kann mittels eines Ladegeräts erfolgen.

Am Leuchtengehäuseteil 19 ist ein Handgriff 3 angeordnet, der ein Tragen der Handleuchte 1 durch einen Benutzer ermöglicht. Weiterhin ist im Bereich des Handgriffs 3 ein Schalter 22 angeordnet, der ein Ein- und Ausschalten der tragbaren Handleuchte 1 in einfacher Weise ermöglicht.

Auf einer Lichtaustrittsseite des Leuchtenkopfgehäuseteils 19 sind zwei Lichtaustrittsöffnungen 4 bzw. 5 angeordnet. Die Lichtaustrittsöffnung 4 ermöglicht bspw. Suchlicht und die Lichtaustrittsöffnung 5 Arbeitslicht.

Ein Umschalten zwischen Arbeitslicht und Suchlicht kann über den Schalter 22 erfolgen, wobei dieser bspw. zwei Einschaltstellungen aufweist, von denen, die eine eine Suchlichtstellen und die andere eine Arbeitslichtstellung ist.

In Figur 2 ist ein Längsschnitt durch die tragbare Handleuchte 1 nach Figur 1 dargestellt.

Im unteren Batteriegehäuseteil 20 des Leuchtengehäuses 2 ist eine Anzahl von wiederaufladbaren Batterien erkennbar, s. Bezugszeichen 24. Über das Schwenklager 21 ist das Batteriegehäuseteil 20 mit dem oberen Leuchtenkopfgehäuseteil 19 verschwenkbar verbunden. In dessem Inneren, s. Gehäuseinneres 9, sind zwei Lichtquellen 6, 7 angeordnet, die jeweils durch eine LED 10, 11 gebildet sind. Die beiden LEDs sind beabstandet voneinander gemeinsam auf einer Leiterkarte 12 angeordnet. Diese dient zur elektrischen Versorgung und Steuerung nicht nur der LEDs, sondern auch anderer Teile und Einsatzmöglichkeiten der tragbaren Handleuchte 1.

Die Leiterkarte 12 ist auf einem Kühlkörper 13 angeordnet, wobei zwischen diesen eine Wärmeleiteinrichtung 18 in Form bspw. einer Wärmeleitfolie oder Wärmeleitpaste angeordnet sein kann. Leiterkarte und Kühlkörper weisen im Wesentlichen gleiche Abmessungen auf. Auf der Leiterkarte kann auf der den Lichtaustrittsöffnung 4, 5 zuweisenden Seite ein Abstandshalter 23 angeordnet sein, der ringförmig ausgebildet ist und an seinem von der Leiterkarte fortweisenden Ende eine Linseneinrichtung 8 in Form zweier Linsen 15 und 16 hält. Die beiden Linsen 15, 16 sind in einem unterschiedlichen Abstand zur jeweiligen Lichtquelle 6, 7 angeordnet. Die Kombination aus Linse 15 mit LED 10 als Lichtquelle 6 dient zur Bereitstellung eines Suchtlichtes und die Kombination aus Linse 16 mit LED 11 als weitere Lichtquelle 7 zur Bereitstellung eines Arbeitslichtes.

Zur Befestigung von Abstandshalter 23 und damit auch Leiterkarte 12 bzw. Kühlkörper 13 innerhalb des Gehäuseinneren 9 dient ein Linsenhalter 14. Dieser ist innerhalb des Leuchtengehäuses 2 bspw. mit einem Verschraubungsring 25 verschraubbar.

Durch den entsprechenden Abstandshalter 23 ist ein Abstand zwischen der entsprechenden Linse 15 bzw. 16 und zugeordneter Lichtquelle 6 bzw. 7 vorgegeben. Eine manuelle Fokussierung ist nicht notwendig.

Lichtquellen 6, 7, Linseneinrichtung 8, Leiterkarte 12, und Kühlkörper 13 können in einem Austauschmodul 17 zusammengefasst sein, sodass dieses insgesamt handhabbar und austauschbar sind. Weiterer Teil des Austauschmoduls kann der Linsenhalter 14 sein. D. h., das gesamte Austauschmodul ist mittels des Linsenhalters 14 innerhalb der Handleuchte 1 einsetzbar und dort in entsprechender Position anordbar.

Fällt eine der Lichtquellen 6, 7 aus, während sie gerade im Einsatz ist, wird automatisch auf die andere Lichtquelle umgeschaltet. D. h., bei Ausfall bspw. des Suchlichtes und damit der Lichtquelle 6, wird auf Arbeitslicht und auf Lichtquelle 7 umgeschaltet.

Dies kann über die Leiterkarte und deren entsprechende elektronische Einrichtungen erfolgen.

Bei der erfindungsgemäßen Handleuchte 1 ist ebenfalls möglich, dass zumindest eine Lichtquelle als Batteriekapazitätsanzeigeleuchte einsetzbar ist. D. h., falls bspw. die Batteriekapazität der Batterien 24 unter einen vorgegebenen Sollwert sinkt, kann eine der Lichtquellen in einen Blinkmodus umschaltbar sein. Die Blinkfrequenz kann in Relation zur verbleibenden Batteriekapazität stehen, sodass bei weiterer Abnahme der Batteriekapazität bspw. ein schnelleres Blinken erfolgt. Dieses Blinken kann auch bei Einsatz der Handleuchte erfolgen, wobei in diesem Zusammenhang von Vorteil ist, wenn das Blinken nur über einen bestimmten Zeitraum und nicht als Dauerblinken erfolgt.

Mittels der Leiterkarte und der darauf angeordneten Elektronik besteht weiterhin die Möglichkeit, insbesondere nach Einschalten der Handleuchte einen Selbsttest durchzuführen. Dieser kann bspw. die Batteriekapazität, die Funktionsfähigkeit der Lichtquellen und auch Überprüfungen weiterer Teile der Handleuchte umfassen.

Es ist denkbar, dass bei der tragbaren Handleuchte gemäß Erfindung auch mehrere LEDs für jede der Lichtquellen 6, 7 einsetzbar sind. Dies gilt ebenfalls für nur eine Lichtquelle. Weiterhin ist denkbar, dass zumindest vor Einsetzen des entsprechenden Austauschmoduls 17 die Fokussierung der jeweiligen Lichtquelle durch Abstandsveränderung der zugeordneten Linse verändert wird. Weiterhin ist zu beachten, dass die entsprechenden Lichtaustrittsöffnungen 4 und 5 durch eine transparente Scheibe geschlossen sein können, um bspw. Linsen oder andere Teile der tragbaren Handleuchte im Gehäuseinneren vor Stößen oder Verschmutzung zu schützen.

## Patentansprüche

1. Tragbare Handleuchte (1) mit einem Leuchtengehäuse (2) und einem am Leuchtengehäuse angeordneten Handgriff (3), wobei im Leuchtengehäuse (2) auf einer Lichtaustrittseite zwei Lichtaustrittsöffnungen (4, 5) ausgebildet sind, denen jeweils zumindest eine Lichtquelle (6, 7) und jeweils eine Linse (15, 16) zur Lichtfokussierung im Gehäuseinneren (9) zugeordnet sind, wobei die jeweilige Lichtquelle (6, 7) zumindest eine LED (Lichtemittierende Diode) (1 0, 11) ist, und wobei eine Linse und die zugehörige Lichtquelle zur Bereitstellung von Suchlicht und die andere Linse mit zugehöriger Lichtquelle zur Bereitstellung von Arbeitslicht ausgebildet ist, **dadurch gekennzeichnet, dass**:
bei Ausfall einer Lichtquelle (6, 7) auf die andere Lichtquelle (7, 6) automatisch umschaltbar ist.

2. Tragbare Handleuchte nach Anspruch 1, **dadurch gekennzeichnet, dass** die Lichtquellen (6, 7) gemeinsam auf einer Leiterkarte (12) zur elektrischen Versorgung und Steuerung angeordnet sind.

3. Tragbare Handleuchte nach Anspruch 2, **dadurch gekennzeichnet, dass** die Leiterkarte (12) auf einem Kühlkörper (13) angeordnet ist.

4. Tragbare Handleuchte nach Anspruch 3, **dadurch gekennzeichnet, dass** Leiterkarte (12) und Kühlkörper (13) mit einem Linsenhalter (14) zur Halterung der Linseneinrichtung (8) verbunden sind.

5. Tragbare Handleuchte nach Anspruch 4, **dadurch gekennzeichnet, dass** die Linsen (15, 16) in unterschiedlichen Abständen zur jeweiligen Lichtquelle (6, 7) angeordnet und von dem Linsenhalter (14) gehalten sind.

6. Tragbare Handleuchte nach einem der vorangehenden Ansprüche 4 und 5, **dadurch gekennzeichnet, dass** der Linsenhalter (14) im Gehäuseinneren (9) lösbar angeordnet ist.

7. Tragbare Handleuchte nach einem der vorangehenden Ansprüche 4 bis 6, **dadurch gekennzeichnet, dass** der Linsenhalter (14) mit Linsen (15, 16), Kühlkörper (13) und Leiterkarte (12) als Austauschmodul (17) ausgebildet ist.

8. Tragbare Handleuchte nach einem der vorangehenden Ansprüche 3 bis 7, **dadurch gekennzeichnet, dass** zwischen Leiterkarte (12) und Kühlkörper (13) eine Wärmeleiteinrichtung (18) angeordnet ist.

9. Tragbare Handleuchte nach einem der vorangehenden Ansprüche, **dadurch gekennzeichnet, dass** der Abstand zwischen Linse (15, 16) und zugehöriger Lichtquelle (6, 7) fest vorgegeben ist.

10. Tragbare Handleuchte nach einem der vorangehenden Ansprüche, **dadurch gekennzeichnet, dass** zumindest eine Lichtquelle (6, 7) als Batteriekapazitätsanzeigeleuchte einsetzbar ist.

11. Tragbare Handleuchte nach einem der vorangehenden Ansprüche, **dadurch gekennzeichnet, dass** zumindest eine Lichtquelle (6, 7) bei einer Batteriekapazität unter einem vorgegebenen Sollwert in einen Blinkmodus umschaltbar ist.

12. Tragbare Handleuchte nach einem der vorangehenden Ansprüche, **dadurch gekennzeichnet, dass** insbesondere nach Einschalten der Handleuchte (1) ein Selbsttest durchführbar ist.

13. Tragbare Handleuchte nach einem der vorangehenden Ansprüche, **dadurch gekennzeichnet, dass** das Leuchtgehäuse (2) aus einem oberen Leuchtenkopfgehäuseteil (19) und einem unteren Batteriegehäuseteil (20) gebildet ist, welche insbesondere verschwenkbar miteinander verbunden sind.

## Claims

1. Portable hand lamp (1) comprising a lamp housing (2) and a handle (3) arranged on the lamp housing, two light outlet openings (4, 5) being formed in the lamp housing (2) on a light outlet side to which in each case at least one light source (6, 7) and in each case one lens (15, 16) are assigned for light focusing in the housing interior (9), wherein the respective light source (6, 7) is at least one LED (light-emitting diode) (10, 11) and wherein one lens and the associated light source are designed to provide searching light and the other lens with associated light source to provide working light, **characterized in that:**
if a light source fails (6, 7), an automatic switch-over to the other light source (7, 6) is possible.

2. Portable hand lamp according to Claim 1, **characterized in that** the light sources (6, 7) are arranged together on a printed circuit board (12) for electrical supply and control.

3. Portable hand lamp according to Claim 2, **characterized in that** the printed circuit board (12) is arranged on a heat sink (13).

4. Portable hand lamp according to Claim 3, **characterized in that** circuit board (12) and heat sink (13) are connected to a lens holder (14) for holding the lens unit (8).

5. Portable hand lamp according to Claim 4, **characterized in that** the lenses (15, 16) are held at different distances from the respective light source (6, 7) and from the lens holder (14).

6. Portable hand lamp according to either of preceding Claims 4 and 5, **characterized in that** the lens holder (14) is detachably arranged in the housing interior (9).

7. Portable hand lamp according to any one of the preceding Claims 4 to 6, **characterized in that** the lens holder (14) is designed with lenses (15, 16), heat sink (13) and printed circuit board (12) as a replaceable module (17).

8. Portable hand lamp according to any one of the preceding Claims 3 to 7, **characterized in that** a heat-conducting device (18) is arranged between printed circuit board (12) and heat sink (13).

9. Portable hand lamp according to any one of the preceding claims, **characterized in that** the distance between lens (15, 16) and associated light source (6, 7) is fixed.

10. Portable hand lamp according to any one of the preceding claims, **characterized in that** at least one light source (6, 7) can be used as a battery capacity indicator light.

11. Portable hand lamp according to any one of the preceding claims, **characterized in that,** in the case of a battery capacity below a prespecified set value, at least one light source (6, 7) can be switched into a flashing mode.

12. Portable hand lamp according to any one of the preceding claims, **characterized in that,** in particular after switching on the hand lamp (1), a self-test can be carried out.

13. Portable hand lamp according to any one of the preceding claims, **characterized in that** the lamp housing (2) consists of an upper lamphead housing part (19) and a lower battery housing part (20), which in particular are pivotably connected to one another.

## Revendications

1. Lampe torche portative (1) comprenant un boîtier de lampe (2) et une poignée (3) disposée sur le boîtier de lampe, deux ouvertures de sortie de lumière (4, 5) étant formées sur un côté de sortie de lumière dans le boîtier de lampe (2), auxquelles sont associées respectivement au moins une source de lumière (6, 7) et respectivement une lentille (15, 16) pour la focalisation de lumière dans l'intérieur de boîtier (9), la source de lumière (6, 7) respective étant au moins une DEL (diode électroluminescente) (10, 11) et une lentille et la source de lumière correspondante étant formées pour la fourniture de lumière de projecteur et l'autre lentille avec la source de lumière correspondante pour la fourniture de lumière de travail, **caractérisée en ce que** :
en cas de défaillance d'une source de lumière (6, 7), il est possible de commuter automatiquement à l'autre source de lumière (7, 6).

2. Lampe torche portative selon la revendication 1, **caractérisée en ce que** les sources de lumière (6, 7) sont disposées ensemble sur une carte de circuit imprimé (12) pour l'alimentation électrique et la commande.

3. Lampe torche portative selon la revendication 2, **caractérisée en ce que** la carte de circuit imprimé (12) est disposée sur un dissipateur thermique (13).

4. Lampe torche portative selon la revendication 3, **caractérisée en ce que** la carte de circuit imprimé (12) et le dissipateur thermique (13) sont connectés à un support de lentilles (14) pour le support du dispositif de lentilles (8).

5. Lampe torche portative selon la revendication 4, **caractérisée en ce que** les lentilles (15, 16) sont disposées à des distances différentes des sources de lumière (6, 7) respectives et sont supportées par le support de lentilles (14).

6. Lampe torche portative selon l'une quelconque des revendications précédentes 4 et 5, **caractérisée en ce que** le support de lentilles (14) est disposé de manière amovible dans l'intérieur de boîtier (9).

7. Lampe torche portative selon l'une quelconque des revendications précédentes 4 à 6, **caractérisée en ce que** le support de lentilles (14) est formé avec les lentilles (15, 16), le dissipateur thermique (13) et la carte de circuit imprimé (12) en tant que module remplaçable (17).

8. Lampe torche portative selon l'une quelconque des revendications précédentes 3 à 7, **caractérisée en ce qu'**un conducteur de chaleur (18) est disposé entre la carte de circuit imprimé (12) et le dissipateur de chaleur (13).

9. Lampe torche portative selon l'une quelconque des revendications précédentes, **caractérisée en ce que** la distance entre la lentille (15, 16) et la source de lumière (6, 7) correspondante est prédéfinie de manière fixe.

10. Lampe torche portative selon l'une quelconque des revendications précédentes, **caractérisée en ce qu'**au moins une source de lumière (6, 7) peut être utilisée en tant qu'indicateur lumineux de capacité de batteries.

11. Lampe torche portative selon l'une quelconque des revendications précédentes, **caractérisée en ce qu'**au moins une source de lumière (6, 7) peut être commutée à un mode de clignotement lorsqu'une capacité de batterie est inférieure à une valeur cible prédéfinie.

12. Lampe torche portative selon l'une quelconque des revendications précédentes, **caractérisée en ce qu'**un autotest peut être effectué, en particulier après la mise en marche de la lampe torche (1).

13. Lampe torche portative selon l'une quelconque des revendications précédentes, **caractérisée en ce que** le boîtier de lampe (2) est formé d'une partie supérieure de boîtier de tête de torche (19) et d'une partie inférieure de boîtier de batteries (20), lesquelles sont raccordées l'une à l'autre, en particulier de manière à pouvoir pivoter.
